# EUROPÄISCHE PATENTSCHRIFT

(11) **EP 0 013 304 B1**
(45) Veröffentlichungstag und Bekanntmachung des Hinweises auf die Patenterteilung: **19.05.1982**
(21) Anmeldenummer: 79104261.7
(22) Anmeldetag: 02.11.1979
(51) Int. Cl.: A63B 71/10, A41D 13/00, A42B 3/00, C08L 75/04

(54) **Kopfschutz aus Polyurethanschaum für Sportler**
Head protector made of polyurethane foam for sportsmen
Moyen de protection en mousse de polyuréthane pour la tête des sportifs

(30) Priorität: 03.11.1978 DE 2847869
(43) Veröffentlichungstag der Anmeldung: 23.07.1980
(73) Patentinhaber: Brückner, Georg F., D-1000 Berlin 31 (DE)
(72) Erfinder: Berger, Fritz, D-8942 Ottobeuren (DE); Brückner, Georg F., D-1000 Berlin 30 (DE); Geike, Bernd, D-1000 Berlin 26 (DE); Schoen, Bernd-Jürgen, D-7031 Grafenau 1 (DE)
(74) Vertreter: Michelis, Theodor, Dipl.-Ing.

## Beschreibung

Die Erfindung betrifft einen Kopfschutz aus einem den Kopf allseitig bis unter den Hinterkopf am Halswirbelansatz umfassenden einstückigen, formgeschäumten Formteil aus Polyurethanschaum für Sportler mit Öffnungen für Augen, Nase, Mund und Ohren.

Ein derartiger Kopfschutz ist aus der DE-A-2 460 590 bakannt. Dieser Kopfschutz weist jedoch noch eine zusätzliche Außenschicht auf dem Polyurethanschaum auf, um eine höhere Festigkeit der Oberfläche zu erreichen. Außerdem stellt dieser Kopfschutz praktisch einen geschlossenen Korb dar, der durch Stege im Bereich des Kinns und des Mundes verhältnismäßig starr und in jedem Fall fest geschlossen ist. In gleicher Weise ist dieser Kopfschutz am Hinterkopf praktisch durch einen horizontal umlaufenden Steg geschlossen. Ein derartiger Kopfschutz kann somit kaum an unterschiedliche Kopfgrößen angepaßt werden, weil er im Bereich des Kinns nicht nachgibt und außerdem nur bei einer bestimmten Kopfgröße einen festen Sitz gewährleistet. Es muß also in der Mehrzahl der Fälle ein schlechter Sitz in Kauf genommen werden oder zahlreiche unterschiedliche Größen auf Lager gehalten werden.

Darüber hinaus ist aus der DE-A-2 245 997 ein Sturzhelm bekannt, der aus mehreren Schichten von Polyurethan-Integralschaum besteht, wobei für die äußere starre Außenhaube ein Polyurethan-Hartschaum Verwendung findet, und eine integrierte Innenauskleidung aus einem Weichschaum vorgesehen ist. Ein derartiger insgesamt starrer Helm dient jedoch im wesentlichen zum Schutz von Kraftfahrern gegen einen harten Aufprall und ist somit weder in seiner Größe einstellbar noch bietet er einen Schutz des Gesichtsteiles.

Ausgehend von einem Kopfschutz der eingangs genannten Art liegt der vorliegenden Erfindung daher die Aufgabe zugrunde, einen Kopfschutz zu schaffen, der leicht an unterschiedliche Kopfgrößen anpaßbar ist und der dennoch einen zuverlässigen Schutz und eine kaum beeinträchtigte Wahrnehmungsfähigkeit des Trägers gewährleistet.

Zur Lösung dieser Aufgabe ist erfindungsgemäß vorgesehen, daß das Formteil vollständig aus weichelastischem Polyurethan-Integral-shaum besteht, im Bereich der Kinnschale durch einen von der Mundöffnung ausgehenden Schlitz geteilt und im Hinterkopfbereich durch zwei durchgehende senkrechte Längsschlitze, die zwischen sich einen vom Zenit des Kopfschutzes bis zum Halswirbelansatz reichenden freien Steg einschließen, aufgetrennt ist.

Durch diese erfindungsgemäße Ausbildung des Kopfschutzes wird dieser praktisch in drei Schalen unterteilt, nämlich zwei Seitenschalen und eine Operschale, die gegeneinander abbiegbar sind, jedoch dabei derart elastisch verbunden bleiben, daß sich der aufgesetzte Kopfschutz zuverlässig auch an unterschiedliche Kopfgrößen anschmiegt und den Träger dadurch sicher schützt.

Zum besseren Schutz ist es dabei zweckmäßig, wenn der Kopfschutz im Stirn-, Schläfen- und Hinterkopfbereich zusätzlich verstärkt ist. Um darüber hinaus die Seh- und Hörfähigkeit wenig zu beeinträchtigen, kann die angenähert ovale Sichtfeldaussparung an ihrer Stimkante um etwa 45° und an den seitlichen und den Jochbeinkanten um etwa 30° angeschrägt sein, während auf der Innenseite des Formteils die seitlichen Gehöröffnungen umgebende Ausnehmungen für die Ohrmuschel vorgesehen sind.

Eine weitere zweckmäßige Ausbildung des Kopfschutzes ist im Anspruch 5 gekennzeichnet.

Anhand einer schematischen Zeichnung sind der Aufbau und die Wirkungsweise eines derartigen Kopfschutzes nach der Erfindung näher erläutert. Dabei zeigen:
Fig. 1 eine perspektivische Ansicht schräg von vorn oben,
Fig. 2 eine Ansicht von hinten und
Fig. 3 einen Längsschnitt durch den Kopfschutz mit Ansicht auf eine Innerfläche.

Wie aus den verschiedenen Ansichten ersichtlich ist, besteht der Kopfschutz aus einem einheitlich und als Ganzem ausgeschäumten Formteil 1, das nach einem Modellkopf gefertig ist, um einen guten Sitz zu gewährleisten. Das helmartige, dünner gefertigte berteil 2 weist dabei vier angenähert dreieckige Öffnungen 3, 4, 5 und 6 auf und geht anschließend in den verstärkten Stirnteil 7, den die Schläfen abdeckenden Bereich 8, die Jochbeinteile 9 und das Kinn und den Unterkiefer nahezu vollständig umschließende Schale 10 über und läuft schräg nach hinten oben in den Hinter- kopfbereich 11 aus.

Zum Aufsetzen des Kopfschutzes und zur besseren Anpassung an die jeweilige Kopfgröße ist die Kinnschale 10 durch einen von der Mundöffnung ausgehenden vertikalen Schlitz 12 geteilt, der mit einem selbsthaftenden Klettenverschluß 13 überbrückt ist und somit die beiden Kinnschalenhälften gegenseitig arretierbar verbindet. Im Hinterkopfbereich 11 sind zwei parallel zueinander verlaufende und bis zum unteren Rand des Formteils 1 durchgehende Längsschlitze 14 und 15 derart vorgesehen, daß sich ein von der Mitte des helmartigen Oberteils 2 ausgehender freier und elastischer Steg 16 bildet, der praktisch bis zum Halswirbelansatz reicht und somit einmal eine elastische Anpassung an die Kopfform alsauch einen sicheren Schutz dieser Hinterkopfbereiche gewährleistet. Die beiden hinteren seitlichen Kopfschutzteile 11 a und 11 b sowie der Steg 16 können dabei ebenfalls durch einen selbsthaftenden Klettenverschluß 17 miteinander verspannend verbunden werden.

Die etwa ovale Aussparung 18 für das Gesichtsfeld ist - um eine Sichtbehinderung durch den Kopfschutz weitgehend auszuschließen - an der oben liegenden Stirnkante 19 um etwa 45° und an den seitlichen und den Jochbeinkanten 20 um etwa 30° abgeschrägt.

Seitlich am Formteil 1 sind Gehöröffnungen 21 ausgespart, die auf der Innenseite von zusätzlichen Ausnehmungen 22 zur Aufnahme der Ohrmuschel umgeben sind, so daß keine akustischen Beeinträchtigungen auftreten und auch kein Druckgefühl vom Kopfschutz auf die Ohrbereiche auftritt.

Ferner ist oberhalb der ovalen Aüssparüng 18 auf der Innenfläche des Stirnteils 7 eine zunächst horizontal verlaufende Ausnehmung 23 eingeschnitten, die neben den Augenpartien in nach unten führende Kanäle 24 zur Abführung des von der Stirn rinnenden Schweißes vorgesehen, wodurch vermieden wird, daß der Stirnschweiß in die Augen fließt.

Der Vorteil des erfindungsgemäßen Kopfschutzes besteht im wesentlichen darin, daß der Kopf an allen gefährdeten Stellen bei Schlag-und Stoßwirkung und beim Fallen sicher geschützt ist, so daß die Verletzungsgefahr gemindert, wenn nich gar ausgeschlossen wird. Darüber hinaus ist die Einstellung des Kopfschutzes zur Anpassung an die entsprechende Kopfgröße sehr einfach und das Gesichtsfeld durch die Winkelabschrägung in allen Richtungen frei von störenden Vorsprüngen. Ein wesentlicher Vorteil besteht auch in der Verwendung eines weichen Polyurethan-Integralschaumstoffes für das Formteil, wobei dieser Integralschaum eine fast geschlossene Hautoberflähe hat, die während des Schäumvorganges eine verdichtete Randzone bildet, die sandwichartig in den zelligen Kem übergeht. Die dabei vorhandene regelmäßige molekulare Vernetzung bewirkt eine außergewöhnlich hohe Elastizität. Bei einer Verformung bzw. einem Aufprall nimmt der Polyurethan-Integralschaum die kinetisch Energie auf und stellt sich nach Entlastung völlig in seine ursprüngliche Form zurück. Dies wird dadurch erreicht, daß durch die geschlossene Zellstruktur und die nicht richtungsorientierten Zellwände sich ein Luftkissen-Bremseffekt einstellt, der eine Absorption der Ströße und eine optimale Rückfederung gewährleistet. Die massive Haut des Formteils, die sandwichartig in den zelligen Kern übergeht, entsteht bei dem formgeschäumten Werkstück in einem Arbeitsgang aus demselben Material.

Als zusätzlicher Schutz kann der Kopfschutz anschließend noch mit einem elastischen Lack überzogen werden, um somit auch ein optimales Aussehen zu erhalten.

## Patentansprüche

1. Kopfschutz aus einem den Kopf allseitig bis unter den Hinterkopf am Halswirbelansatz umfassenden einstückigen formgeschäumten Formteil (1) aus Polyurethanschaum für Sportler mit Öffnungen (18, 21) für Augen, Nase, Mund und Ohren, dadurch gekennzeichnet, daß das Formteil (1) vollständig aus weichelastischem Polyurethan-Integralshaum besteht, im Bereich der Kinnschale (10) durch einen von der Mundöffnung ausgehenden Schlitz (12) geteilt und im Hinterkopfbereich (11) durch zwei durchgehende senkrechte Längsschlitze (14, 15), die zwischen sich einen vom Zenit (2) des Kopfschutzes bis zum Halswirbelansatz reichenden freien Steg (16) einschließen, aufgetrennt ist.

2. Kopfschutz nach Anspruch 1, dadurch gekennzeichnet, daß er im Stirn-, Schläfen- und Hinter-kopfbereich (7, 8, 9, 11) zusätzlich verstärkt ist.

3. Kopfschutz nach Anspruch 1, dadurch gekennzeichnet, daß die angenähert ovale Sichtfeldaussparung (18) an ihrer Stirnkante (19) um etwa 45° und an den seitlichen und den Jochbeinkanten (20) um etwa 30° angeschrägt ist.

4. Kopfschutz nach Anspruch 1, dadurch gekennzeichnet, daß auf der Innenseite des Formteils (1) die seitlichen Gehöröffnungen (21) umgebende Ausnehmungen (22) für die Ohrmuscheln vorgesehen sind.

5. Kopfschutz nach Anspruch 1, dadurch gekennzeichnet, daß in die Innenfläche des Stirnteils (7) oberhalb der ovalen Sichtfeldaussparung (18) eine horizontale verlaufende Ausnehmung (23) mit seitlich anschließenden nach unten gerichteten Kanälen (24) zum Schweißablauf eingelassen ist.

## Revendications

1. Moyen de protection pour la tête de sportifs en une pièce (1) moulée par moussage, d'un seul tenant, en mousse de polyuréthane, entourant la tête de tout côté jusqu'en-dessous de l'occiput à l'insertion des vertèbres cervicales, et munie d'ouvertures (18, 21) pour des yeux, pour un nez, pour une bouche et pour des oreilles, caractérisé en ce que la pièce (1) moulée est constituée entièrement en une mousse de polyuréthane souple à peau intégrée, est fendue dans la région de la mentonnière (10) par une fente (12) issue de l'ouverture pour la bouche et est fendue dans la région (11) de l'occiput par deux fentes (14, 15) longitudinales, verticales, continues, qui entourent entre elles une tige (16) libre allant du sommet (2) du moyen de protection pour la tête jusqu'à l'insertion des vertèbres cervicales.

2. Moyen de protection pour la tête de sportifs suivant la revendication 1, caractérisé en ce qu'il est renforcé en outre dans la région du menton, des tempes et de l'occiput (7, 8, 9, 11

3. Moyen de protection pour la tête de sportifs suivant la revendication 1, caractérisé en ce que les bords (19) frontaux de l'évidement (18) sensiblement ovale pour le champ visuel sont biseautés à 45° environ, tandis que les bords (20) latéraux et malaires sont biseautés à 30° environ.

4. Moyen de protection pour la tête de sportifs suivant la revendication 1, caractérisé en ce que sur la partie intérieure de la pièce (1) moulée sont prévues des cavités (22) entourant les ouvertures (21) latérales pour l'audition et destinées aux pavillons des orielles.

5. Moyen de protection pour la tête de sportifs suivant la revendication 1, caractérisé en ce que dans la surface intérieure de la visière (7) audessus de l'evidement (18) ovale pour le champ visuel, est ménagée, pour évacuer la sueur, une cavité (23) horizontale à laquelle se raccordent latéralement deux canaux (24) dirigés vers le bas.

## Claims

1. A head protector for sportsmen comprising a one-piece, foam-moulded part (1) completely enclosing the head down to below the back of the head on the cervical vertebra appendage, being made of polyurethane foam and comprising openings (18, 21) for the eyes, nose, mouth and ears, characterised in that the moulded part (1) is composed completely of flexible integral polyurethane foam, is split in the region of the chin shell (10) by a slit (12) running from the mouth opening and is divided in the region of the back of the head (11) by two continuous, vertical longitudinal slits (14, 15) between which is enclosed a free flange (16) extending from the zenith (2) of the head protector to the cervical vertebra appendage.

2. A head protector according to claim 1, characterised in that it is additionally strengthened in the regions of the forehead, temple and back of the head (7, 8, 9, 11).

3. A head protector according to claim 1, characterized in that the approximately oval field of vision opening (18) is bevelled by about 45° on its forehead edge (19) and by about 30° on the lateral edges and on the cheek bone edges (20).

4. A head protector according to claim 1, characterised in that recesses (22) surrounding the side ear openings (21) on the inside of the moulded part (1) are provided for the external ears.

5. A head protector according to claim 1 characterised in that a horizontally extending recess (23) having laterally joining and downwardly directed channels (24) for sweat to escape is introduced into the inside surface of the forehead part (7) above the oval field of vision opening (18).
